# EUROPÄISCHE PATENTSCHRIFT

(11) **EP 0 301 121 B1**
(45) Veröffentlichungstag und Bekanntmachung des Hinweises auf die Patenterteilung: **23.05.1990**
(21) Anmeldenummer: 87111019.3
(22) Anmeldetag: 30.07.1987
(51) Int. Cl.: F28F 1/26

(54) **Rippenrohr**
Finned tube
Tube à ailettes

(43) Veröffentlichungstag der Anmeldung: 01.02.1989
(73) Patentinhaber: WIELAND-WERKE AG, 89079 Ulm (DE)
(72) Erfinder: Hage, Manfred, Dr.-Ing., D-7913 Senden (DE); Knab, Manfred, Dipl.-Ing., D-7909 Dornstadt (DE); Noll, Karl, Dipl.-Ing., D-7901 Illerrieden (DE)
(74) Vertreter: Tetzner, Volkmar, Dr.-Ing. Dr. jur.

(56) Entgegenhaltungen:
- EP-A- 0 102 407
- EP-A- 0 133 801
- DE-A- 2 043 459
- DE-A- 2 119 345
- DE-A- 2 303 192
- US-A- 3 384 154
- US-A- 3 600 922
- US-A- 4 546 819

## Beschreibung

Die Erfindung betrifft ein Rippenrohr nach dem Oberbegriff des Anspruchs 1.

Es sind Rippenrohre mit dem angegebenen Bereich der Teilung t_{R} von 1,60 bis 3,90 mm (6,5 bis 16 Rippen/Zoll) bekannt.

Rippenrohre dieser Art mit einer Rippenhöhe h_{R} von etwa über 10 mm werden insbesondere in luftgekühlten Wärmeaustauschern eingesetzt.

Aus der DE-A 2 303 192 sind ebenfalls Rippenrohre bekannt, bei denen einer relativ großen Rippenteilung t_{R} von 2,12 bis 2,54 mm (10-12 Rippen/Zoll) eine relativ große Rippenhöhe h _{R} von mehr als 2,54 mm zugeordnet ist.

Eine Verwendung dieser Rippenrohre bei korrosiven, erosiven und verunreinigten Medien, wie sie beispielsweise im Bereich der Chemie und Petrochemie auftreten, ist bereits deshalb ausgeschlossen, weil die Nuten zwischen den Rippen leicht mit Ablagerungen angefüllt würden und damit die Leistung des Rippenrohres als Wärmeübertragungselement wesentlich beeinträchtigt würde.

Bei den Rippenrohren nach der DE-A 2 119 245 ist einer relativ kleinen Rippenteilung t_{R} < 1,34 mm (mindestens 19 RippenlZoll) eine relativ kleine Rippenhöhe h_{R} von 0,8 bis 1,25 mm zugeordnet. Der Erfindung liegt die Aufgabe zugrunde, ein Rippenrohr anzugeben, das auch bei der Verwendung in korrosiven, erosiven und verunreinigten Medien gute Wärmeübertragungseigenschaften behält. Die Aufgabe wird erfindungsgemäß durch die kennzeichnenden Merkmale a) und b) des Anspruchs 1 gelöst (Die Rippenquerschnittsfläche A_{R} wird dabei in Rohrlängsrichtung gemessen).

Damit wird einerseits eine offene Rippenstruktur vorgeschlagen, die einer Verschmutzung der Nuten zwischen den Rippen entgegenwirkt, und andererseits wird eine relativ massive Rippe zur Verfügung gestellt, die widerstandsfähig ist gegen die Angriffe der korroviven und erosiven Medien.

Die Rippenhöhe h_{R} liegt vorzugsweise im Bereich 0,8 mm < h_{R} < 1,7 mm, insbesondere im Bereich 1,0 mm < h_{R} < 1,5 mm. Nach einer besonderen Ausführungsform der Erfindung liegen die Werte für das Verhältnis t_{R} / h_{R} im Bereich 1,2 < t_{R} / h_{R} < 5, insbesondere im Bereich 1,3 < t_{R} / h_{R} < 3,2. Es empfiehlt sich, die Werte für die Rippenquerschnittsfläche A_{R} als Funktion der Rippenhöhe h_{R} zwischen den Werten der Gleichungen A_{R} = 0,5 mm hR und A_{R} = 0,7 mm² + 1 mm hR zu wählen (vgl. das Diagramm in Fig. 1). Nach einer weiteren Ausführungsform der Erfindung liegen die Werte für das Oberflächenverhältnis der berippten Außen-Oberfläche Ao/ glatter Außen-Oberfläche Ao, glatt als Funktion der Rippenteilung t_{R} zwischen den Werten der Gleichungen. Ao / Ao, glatt = 1,05 und Ao / Ao, glatt = 1,49 + 0,214 . (t_{R} -3,97)², vgl. Fig. 2 mit t_{R} in mm. Bei diesem Vergleich hat das Glattrohr einen Außendurchmesser, der dem Rippendurchmesser des Rippenrohres entspricht.

Für die Herstellung mittels des üblichen Rippenrohr-Walzverfahrens empfiehlt es sich, daß die Rippen zur Rippenspitze hin konisch zulaufen. Eine Rippenbreite B > 0,3 mm an der Rippenspitze ist dabei bevorzugt.

Für die Verwendung in Rohrbündelwärmeaustauschem empfiehlt es sich, wenn das Rippenrohr glatte Enden aufweist, deren Durchmesser in etwa dem Rippendurchmesser entspricht.

Für die Verwendung des Rippenrohres in korrosiven bzw. erosiven Medien besteht es vorzugsweise aus einem korrosionsbeständigen metallischen Werkstoff, wie etwa Stahl, hochlegiertem Stahl oder Titan.

Die Verwendung des erfindungsgemäßen Rippenrohres für Wärmeaustauscher sowohl für Kondensation und Verdampfung als auch Wärmeübertragung ohne Phasenwechsel (auf der Rohraußenseite) von korrosiven und erosiven Stoffen, die einen kritischen Druck p krit < 200 bar haben, ist bevorzugt. Wegen des günstigen Oberflächenverhäftnisses sind diese Rippenrohre ebenfalls ausgezeichnet für den Einsatz in verunreinigten Prozeßströmen geeignet.

Als Stoffe dieser Art kommen insbesondere Kohlenwasserstoffgemische aus der Chemie oder Petrochemie in Frage, beispielsweise Äthylen / Propylen, n-Pentan/Para-Xylol.

Die Erfindung wird an Hand der folgenden Ausführungsbeispiele näher erläutert. Es zeigt
Fig. 3 einen Längsschnitt durch ein Rippenrohr,
Fig. 4 in vergößertem Maßstab einen Teillängsschnitt durch ein Rippenrohr,
Fig. 5 ein Foto eines Längsschliffes eines Rippenrohres,
Fig. 6 den Einsatz der Rippenrohre in einem Rohrbündel.

Die Fig. 3 zeigt ein Rippenrohr 1 mit integralen Rippen 2, die auf der Rohraußenseite schraubenlinienförmig umlaufen. Die Herstellung der Rippenrohre 1 erfolgt in an sich bekannter Weise nach dem Rippenrohrwalzverfahren (vgl. beispielsweise US-PS 3.327.512). Wie Fig. 4 deutlich zeigt, laufen die Rippen 2 konisch zur Rippenspitze zu, der Nutengrund zwischen den Rippen 2 ist ausgerundet.

An Hand der Fig. 3/4 sind die Rippenrohrgrößen erläutert: Rippenteilung t_{R} (Abstand von Rippenmitte zur Rippenmitte), Rippenhöhe h_{R}, Rippenquerschnittftäche A_{R} (in Fig. 4 schraffiert), Rippenbreite B an der Rippenspitze, Radius R im Nutengrund, Rippendurchmesser d_{R}, Innendurchmesser des Rohres (im berippten Teil) di.

Aus Fig. 3 geht deutlich hervor, daß das Rippenrohr 1 ein glattes Ende 1' aufweist, dessen Durchmesser dem Rippendurchmesser d_{R} entspricht.

### BeisDiel:

Es wurden Rippenrohre 1 aus Edelstahl 1,4571 mit 11,2 Rippen/Zoll (t_{R} = 2,27 mm) mit den Abmessungen nach folgender Tabelle hergestellt:

Damit ist t_{R}/h_{R} =1,63; A_{R}/h_{R} = 0,62 mm.
Ein Längsschliff durch die so hergestellten Rohre ist mit dem Foto nach Fig. 5 gezeigt die Rohrinnenseite ist glatt. Rippenrohre und Vergleichsrippenrohre (Standardrippenrohre mit 19 Rippen/Zoll und demselben Rippendurchmesser d_{R}) wurden jeweils in einem Rohrbündel-Kondensator 3 nach Fig. 6 eingesetzt (also Wasser im Rohr, kondensierendes Kohlenwasserstoffgemisch - CₙHₘ-Gemisch - außen).

Es zeigte sich, daß die Kondensationsleistung des mit erfindungsgemäßen Rippenrohren bestückten Kondensators mindestens um den Faktor 2 höher lag als die Kondensationsleistung des mit Standard-Rippenrohren versehenen Kondensators.

## Patentansprüche

1. Rippenrohr (1), insbesondere für Wärmeaustauscher, mit auf der Rohraußenseite schraubenlinienförmig oder ringförmig umlaufenden, integralen Rippen (2), die durch die Größen Teilung t_{R}, Rippenhöhe h_{R} und Rippenquerschnittsfläche A_{R} beschrieben werden, die eine Teilung t_{R} von 1,60 bis 3,90 mm (6,5 bis 16 Rippen/Zoll) aufweisen und bei denen das Verhältnis Rippenquerschnittsfläche A_{R} / Rippenhöhe h_{R} beträgt:
A_{R}/h_{R} < 0,5 mm, gekennzeichnet durch folgende Merkmale:
a) die Rippenhöhe h_{R} liegt in folgendem Bereich:
0,2 mm < h_{R} < 2,0 mm;
b) das Verhältnis Rippenteilung t_{R} / Rippenhöhe h_{R} liegt in folgendem Bereich:
1 < t_{R}/h_{R} < 15.

2. Rippenrohr nach Anspruch 1,
dadurch gekennzeichnet,
daß die Rippenhöhe h_{R} im Bereich 0,8 mm < h_{R} < 1,7 mm liegt.

3. Rippenrohr nach Anspruch 2,
dadurch gekennzeichnet,
daß die Rippenhöhe h_{R} im Bereich 1,0 mm < h_{R} < 1,5 mm liegt.

4. Rippenrohr nach einem oder mehreren der Ansprüche 1 bis 3,
dadurch gekennzeichnet,
daß das Verhältnis t_{R} / h_{R} im Bereich 1,2 < t_{R} / h_{R} < 5 liegt.

5. Rippenrohr nach Anspruch 4,
dadurch gekennzeichnet,
daß das Verhältnis t_{R} / h_{R} im Bereich 1,3 < t_{R} / h_{R} < 3,2 liegt.

6. Rippenrohr nach einem oder mehreren der Ansprüche 1 bis 5, dadurch gekennzeichnet,
daß die Werte für die Rippenquerschnittsfläche A_{R} als Funktion der Rippenhöhe h_{R} zwischen den Werten der Gleichungen A_{R} = 0,5 mm hR und A_{R} = 0,7 mm² + 1 mm hR liegen (Fig. 1)

7. Rippenrohr nach einem oder mehreren der Ansprüche 1 bis 6,
dadurch gekennzeichnet,
daß die Werte für das Oberflächenverhältnis der berippten Außenoberfläche Ao / glatte Außenoberfläche A_{0,glatt} als Funktion der Rippenteilung t_{R} zwischen den Werten der Gleichungen Ao / Ao, _{glatt} = 1,05 und Ao / Ao, glatt = 1,49 + 0,214. (t_{R} - 3,97)² liegen (Fig. 2 mit t_{R} in mm).

8. Rippenrohr nach einem oder mehreren der Ansprüche 1 bis 6,
dadurch gekennzeichnet,
daß die Rippen (2) zur Rippenspitze hin konisch zulaufen.

9. Rippenrohr nach Anspruch 8,
dadurch gekennzeichnet,
daß die an der Rippenspitze gemessene Rippenbreite B > 0,3 mm beträgt.

10. Rippenrohr nach einem oder mehreren der Ansprüche 1 bis 9,
dadurch gekennzeichnet,
daß es glatte Enden (1') aufweist, deren Durchmesser in etwa dem Rippendurchmesser d_{R} entspricht.

11. Rippenrohr nach einem oder mehreren der Ansprüche 1 bis 10,
dadurch gekennzeichnet,
daß es aus einem korrosionsbeständigen, metallischen Werkstoff, wie etwa Stahl, hochlegiertem Stahl oder Titan, besteht.

12. Verwendung eines Rippenrohres anch einem oder mehreren der Ansprüche 1 bis 11 für Wärmeaustauscher für Kondensation, Verdampfung oder Wärmeübergang ohne Phasenwechsel von korrosiven und erosiven Stoffen, die einen kritischen Druck pkrit. < 200 bar haben.

13. Verwendung eines Rippenrohres als Wärmeaustauscher für Kohlenwasserstoffgemische für den Zweck nach Anspruch 12.

## Claims

1. Finned tube (1), particularly for heat exchangers, with helically extending or annular fins (2) formed integrally on the outer surface of the tube wherein the fins (2) are defined by the dimensions fin spacing t_{R}, fin height h_{R} and cross-sectoinal area of the fin A_{R}, wherein the spacing t_{R} is in the range of 1.6 to 3.9 mm (6.5 to 16 fins per inch) and the ratio of cross-sectional area of the fin A_{R} to fin height h_{R} is greater than 0.5 mm, wherein
a) the fin height h_{R} is in the range of 0.2 mm to 2.0 mm;
b) the ratio of fin spacing t_{R} to fin height h_{R} is in the range of 1 to 15.

2. Finned tube according to claim 1, wherein the fin height h_{R} is in the range of 0.8 to 1.7 mm.

3. Finned tube according to claim 2, wherein the fin height h_{R} is in the range of 1.0 to 1.5 mm.

4. Finned tube according to claims 1 to 3, wherein the ratio t_{R}/h_{R} is in the range of 1.2 to 5.

5. Finned tube according to claim 4, wherein the ratio t_{R}/h_{R} is in the range of 1.3 to 3.2

6. Finned tube according to one or several of claims 1 to 5, wherein the cross-sectional surface area A_{R} of the fin as a function of the fin height h_{R} ranges between 0.5 mm- h_{R} and 0.7 mm² + 1 mm . h_{R} (Fig. 1).

7. Finned tube according to one or several of claims 1 to 6, wherein the ratio of the outer surface area Ao of the finned tube relative to the outer surface area Ao, smooth of a smooth tube ranges between 1.05 and 1.49 + 0.214 (t_{R} - 3.97)2 (Fig. 2 with t_{R} in mm).

8. Finned tube according to one or several of claims 1 to 6, wherein the fins (2) extend conically toward the fin ends.

9. Finned tube according to claim 8, wherein the fins have a width B at the ends thereof of greater than 0.3 mm.

10. Finned tube according to one or several of claims 1 to 9, the tube having smooth ends (1'), the ends having a diameter which corresponds approximately to the fin diameter d_{R}.

11. Finned tube according to one or several of claims 1 to 10, wherein the material of the tube is corrosion-resistant metal, such as steel, high-alloy steel or titanium.

12. Use of a finned tube according to one or several fo claims 1 to 11 in heat exchangers for condensing, evaporating or heat transfer without phase change of corrosive and erosive substances having a critical pressure of less than 200 bars.

13. Use of a finned tube for heat exchangers according to claim 12, wherein the substances are hydrocarbon mixtures.

## Revendications

1. Tube à ailettes (1), en particulier pour échangeurs de chaleur ou dispositifs semblables, possédant des ailettes (2) qui sont d'un seul tenant avec le tube, s'étendent en hélice ou en anneau autour du tube, sur le côté extérieur de celui-ci, et sont décrites par les grandeurs que sont le pas t_{R} des ailettes, la hauteur h_{R} des ailettes et l'aire de section A_{R} des ailettes, le pas t_{R} étant compris entre 1,60 et 3,90 mm (6,5 à 16 ailettes/pouce), le rapport aire de section A_{R}/hauteur h_{R} des ailettes correspondant à A_{R}/h_{R} 0,5 mm, caractérisé en ce que:
a) la hauteur h_{R} des ailettes est comprise dans la plage suivante: 0,2 mm < h_{R} < 2,0 mm;
b) le rapport pas t_{R}/hauteur h_{R} des ailettes est compris dans la plage suivante: 1 < t_{R}/h_{R} < 15.

2. Tube selon la revendication 1, caractérisé en ce que la hauteur h_{R} des ailettes est comprise dans la plage 0,8 mm < h_{R} < 1,7 mm.

3. Tube selon la revendication 2, caractérisé en ce que la hauteur h_{R} des ailettes est comprise dans la plage 1,0 mm < h_{R} < 1,5 mm.

4. Tube selon une ou plusieurs des revendications 1 à 3, caractérisé en ce que le rapport t_{R}/h_{R} est compris dans la plage 1,2 < t_{R}/h_{R} < 5.

5. Tube selon la revendication 4, caractérisé en ce que le rapport t_{R}/h_{R} est compris dans la plage 1,3 < t_{R}/h_{R} < 3,2.

6. Tube selon une ou plusieurs des revendications 1 à 5, caractérisé en ce que les valeurs pour l'aire de section A_{R} en fonction de la hauteur h_{R} des ailettes, sont comprises entre les valeurs des équations A_{R} = 0,5 mm · h_{R} et A_{R} = 0,7 mm² + 1 mm · h_{R} (figure 1).

7. Tube selon une ou plusieurs des revendications 1 à 6, caractérisé en ce que les valeurs pour le rapport surface extérieure ailetée Ao/surface extérieure lisse Ao, lisse en fonction du pas t_{R} des ailettes, sont comprises entre le valeurs des équations A₀/A₀, lisse = 1,05 et Ao/Ao, ₗᵢₛₛₑ = 1,49 + 0,214. (t_{R} -3,97)₂, t_{R} étant notamment indiqué en mm (figure 2).

8. Tube selon une ou plusieurs des revendications 1 à 6, caractérisé en ce que les ailettes (2) se rétrécissent coniquement vers leur sommet.

9. Tube selon la revendication 8, caractérisé en ce que la largeur des ailettes B mesurée à leur sommet est supérieure à 0,3 mm.

10. Tube selon une ou plusieurs des revendications 1 à 9, caractérisé en ce qu'il présente des extrémités lisses (1') dont le diamètre correspond à peu près au diamètre de tube d_{R} pris sur les ailettes.

11. Tube selon une ou plusieurs des revendications 1 à 10, caractérisé en ce qu'il est formé d'un matériau métallique qui résiste à la corrosion, par exemple d'acier, d'acier fortement allié ou du titane.

12. Utilisation d'un tube à ailettes selon une ou plusieurs des revendications 1 à 11 en tant qu'échangeur de chaleur pour la condensation, l'évaporation ou le transfert de chaleur sans changement de phase de substances corrosives et érosives qui ont une pression critique p_{cr}iₜ. < 200 bars.

13. Utilisation d'un tube à ailettes en tant qu'échangeur de chaleur pour mélanges d'hydrocarbures dans le but indiqué dans la revendication 12.
